# FASCICULE DE BREVET EUROPEEN

(11) **EP 0 285 472 B1**
(45) Date de publication et mention de la délivrance du brevet: **04.12.1991**
(21) Numéro de dépôt: 88400494.6
(22) Date de dépôt: 02.03.1988
(51) Int. Cl.: B65D 83/14

(54) **Tête de dosage pour récipients sous pression à valve continue**
Dosierkopf für unter Druck stehende Behälter mit kontinuierlichem Ventil
Metering head for pressurized containers with continuous valve

(30) Priorité: 25.03.1987 FR 8704180
(43) Date de publication de la demande: 05.10.1988
(73) Titulaire: SOCIETE DE PROMOTION, RECHERCHE ET INNOVATION TECHNOLOGIQUE, 92330 Sceaux (FR)
(72) Inventeur: Suck, Catherine, F-92330 Sceaux (FR); Bret, Pierre, F-74100 Annemasse (FR); Pozzi, Jacques, F-92190 Meudon (FR)
(74) Mandataire: Laget, Jean-Loup

(56) Documents cités:
- EP-A- 0 125 970
- FR-A- 1 228 739
- FR-A- 1 325 336
- FR-A- 1 572 637
- FR-A- 2 046 021

## Description

L'invention concerne une tête de dosage pour «Err»récipientsous «Cae»pression «Err» valve continue.

Il est connu d'adapter, sur une valve continue «Err» tige creuse, un chapeau doseur pour constituer un ensemble de valve «Err»doeue. Le document «Err»R-«Err»A- «Err»l 228 739 décrit un exemple de chapeau doseur en caoutchouc, dans lequel une pièce est «Err»rapportee sur la tige creuse de la valve continue.

Cette pièce «Err»rapportee «Err»presente un passage reliant la tige creuse de la valve continue «Err» une chambre de dosage qui est elle-même reliée par un autre passage «Err» la buse d'expulsion. Dans cet autre «Cae»passage est prévu un clapet dont la fermeture est provoquée par la pression du doigt sur la tête de valve, et l'ouverture par le relâchement de cette pression. Comme tous les «Err»elements du chapeau doseur sont en caoutchouc, c'est-«Err»-dire «Err»deformables dans toutes les directions, il est assez difficile d'obtenir d'une part un dosage «Err»regulier, d'autre part une bonne «Err»efficacite du clapet. Enfin, la réalisation du clapet est «Err»delicate, de même que celle de la chambre de dosage «Err» paroi «Err»déplaçable.

Pour pallier ces inconvénients, il est également propose dans ce document de former la pièce «Err»rapportee sur la tige creuse de la valve continue en «Err»prevoyant une chambre centrale «Err»reliee par des passages d'une part «Err» ladite tige creuse et d'autre part «Err» la buse d'expulsion. Un piston comportant un alésage destiné «Err» former la chambre de dosage et une «Err»extremité «Err»conformee en siège de clapet est dispose dans ladite chambre centrale. Pour l'utilisation, la pression du doigt sur ledit piston déplace celui-ci vers le bas afin de fermer le passage reliant la chambre centrale «Err»la buse d'expulsion et d'appliquer le «Cae»siège de clapet sur le passage relie «Err» la tige creuse ce qui permet le remplissage de la chambre de dosage lorsque l'on déplace également la «Cae»pièce rapportée sur la tige creuse vers le bas. Le relâchement de la pression du doigt autorise le rappel du piston en position supérieure par des moyens élastiques et donc le vidage de la chambre de dosage par le passage menant à la buse d'expulsion.

Dans une telle réalisation le vidage de la chambre de dosage n'est pas toujours totalement réalisé, c'est pourquoi il a déjà été proposé de mettre en «Err»oeuvre une cloche «Err»doseuse comportant une membrane élastique portée par un support de membrane présentant un pied central traversé par un passage axial telle que visible dans le document «Err»EPI-«Err»O «Err»l25 97O.

Les dispositions ainsi proposées présentent l'inconvénient de ne pas permettre la mise en place de moyens d'étanchéité efficaces entre la tige creuse de la valve continue et la «Cae»pièce qui lui est rapportée.

L'invention a alors pour but de proposer une tête de dosage qui s'adapte de façon simple et amovible sur un récipient sous pression «Err» valve continue, tout en étant de réalisation «Err»particulirement simple, donc peu onéreuse, et en assurant une étanchéité parfaite du montage.

L'invention a pour objet une tête de dosage pour récipients sous pression à valve continue comportant:

- une coupelle adaptée pour être en relation étanche avec le récipient sous pression, ladite coupelle ayant un plateau central muni d'un orifice axial pour le corps de valve continue,

- une tige creuse dépassant du plateau central vers l'extérieur pour la commande de la valve continue,

- une cloche de dosage avec une membrane élastique et un support de membrane à pied central traversé par un passage axial se terminant en un «Cae»siège de clapet,

- une gaine-embout se composant d'une chambre centrale «Err»fond entourant le pied central du support de membrane, d'un embout radial et d'une jupe cylindrique, caractérisée en ce que ledit «Cae»siège de clapet du pied central du support de membrane vient s'appliquer directement sur l'extrémité de la tige creuse de commande de la valve continue pour remplir la cloche «Err»doseuse pendant la phase de dosage, et s'en écarte pour relier la cloche «Err»doseuse «Err» l'embout pendant la phase d'expulsion.

Selon d'autres caractéristiques de l'invention

- lorsque la valve continue est une valve de type mâle, la tige creuse de commande de cette valve est la tige creuse de celle-ci,

- lorsque la valve continue est une valve de type femelle, la tige creuse de commande de cette valve est constituée par un raccord en forme de tige creuse,

- autour de la tige creuse est prévu un joint ou une «Cae»lèvre coulissant de façon étanche sur la tige creuse,

- le joint est disposé sur le fond de la chambre centrale de la gaine-embout,

- le fond de la chambre centrale porte deux arcs dont l'extrémité libre repose sur le plateau central de la coupelle, jouant le rôle de ressort pour renvoyer la tête de dosage vers sa position d'échappement,

- le fond de la chambre centrale porte deux arcs dont l'extrémité libre repose sur un disque du raccord, jouant le rôle de ressort pour renvoyer la tête de dosage vers sa position d'échappement,

- la cloche «Err»doseuse et la gaine-embout sont solidaires.

D'autres caractéristiques ressortent de la description qui va suivre faite avec référence au dessin annexé sur lequel on peut voir:

«Cae»Figure «Err»l: une vue en coupe axiale d'un premier mode de réalisation d'une tête de dosage pour récipient sous pression «Err» valve continue «Err» tige creuse;

«Cae»Figure 2: une vue analogue «Err» la figure «Err»l d'un deuxième mode de réalisation de l'invention adapté au cas d'une valve de type femelle;

«Cae»Figure 3: une vue de détail montrant une variante de réalisation de l'étanchéité sur la tige creuse de la valve continue de la figure «Err»l.

Sur la figure «Err»l, on voit la coupelle «Err»l qui constitue la partie supérieure d'un «Err»recipient sous pression non représenté. Cette coupelle «Err»presente un plateau central 2, une «Err»collerette annulaire 3 et, entre les deux, une gorge annulaire 4. Le plateau central 2 est percé d'un orifice axial pour laisser «Err»depasser la tige creuse «Err»5 de la valve continue «Err»placee dans le récipient. Un joint 7 est dispose entre le plateau central 2 et le corps 6 de la valve continue. La tige «Err»5 est «Err»sollicitee vers l'extérieur du récipient par un ressort 8. Elle présente un passage axial borgne 9 débouchant «Err» l'«Err»exterieur «Err» son extrémité supérieure, et un perçage radial «Err»lO débouchant dans le passage axial 9. En position de fermeture de la valve continue (cas de la figure «Err»l), le perçage «Err»lO se trouve obturé par le joint 7. Si l'on appuie sur la tige 5, en comprimant ainsi le ressort 8, on fait passer le perçage «Err»lO sous le joint 7 et le liquide sous pression contenu dans le récipient peut s'échapper «Err» l'extérieur par le perçage «Err»lO et le passage axial 9.

Tous les éléments de la description qui précède sont classiques et ont été représentés en trait interrompu sur la figure «Err»l. La tête de dosage selon l'invention vient s'adapter sur la tige 5. Cette tête de dosage comprend les éléments suivants: une cloche «Err»doseuse «Err»ll définissant le volume du liquide «Err» doser; une membrane «Err»l2 en caoutchouc ou élastomère, jouant le rôle de paroi élastique de chambre de dosage; un support de membrane «Err»l3; et une «Err»gaîne-embout «Err»l7. Le support de membrane «Err»l3 est fixé, par encliquetage par exemple, dans la cloche «Err»doseuse «Err»ll; il présente un pied central «Err»l4 muni d'un passage axial «Err»l5 se terminant «Err»sa base en forme de siège de clapet «Err»l6. «Err»u-«Err»del du siège de clapet «Err»l6, le pied central «Err»l4 se prolonge par des doigts «Err»l. Enfin, le pied central «Err»l4 porte «Err» sa périphérie une nervure annulaire «Err»l9, «Err» section triangulaire par exemple, sur laquelle vient s'encliqueter la «Err»gaîne-embout «Err»l7. La «Err»gaîne-embout «Err»l 7 se compose: d'une chambre centra «Err»l «Err»e cylindrique 2O entourant le pied central «Err»l4 du support de membrane «Err»l3; d'un embout «Err»2l radial; et d'une «Err»gaîne ou jupe cylindrique 22 assez longue pour que son bord libre vienne se glisser sous la «Err»collerette 3 de façon «Err» maintenir en place la tête de dosage sur le récipient. «Err» cet effet, le bord libre de la «Err»gaîne 22 présente une nervure extérieure 23. La «Err»gaîne 22 porte encore, «Err» l'extérieur, une languette «Err»déchirable 24, qui sert de butée sur la «Err»collerette 3 pour empêcher l'enfoncement de la tête de dosage. Lorsque cette languette de sécurité est enlevée, on peut actionner la tête de dosage.

La chambre centrale 2O comporte un fond annulaire 25, que traverse la tige 5. Dans la chambre 2O, et reposant sur le fond 25, est disposé un joint d'étanchéité 26 sur lequel s'appuient les doigts «Err»l. De ce fait, le joint 26 glisse de façon étanche sur la tige de valve 5. Enfin, le fond 25 de la chambre 2O porte «Err» l'extérieur deux arcs 27 dont l'extrémité libre repose sur le plateau central 2 de la coupelle «Err»l et qui jouent le rôle de ressorts pour accompagner le mouvement de renvoi vers le haut, de la tête de dosage, lorsque la pression du doigt est enlevée.

Le fonctionnement de la tête de dosage selon l'invention est le suivant. Tout d'abord, la tête de dosage est mise en place sur le récipient muni de sa valve continue «Err» tige creuse 5. Cette mise en place se fait par une légère pression sur la cloche «Err»l7, de façon que la nervure extérieure 23 qui borde la «Err»gaîne 22 franchisse la «Err»collerette 3. Le mouvement de descente corrélatif de la tête de dosage est arrêté par la languette de sécurité 24 qui vient en butée sur la «Err»collerette 3. Au cours de cette mise en place de la tête de dosage, le joint d'étanchéité 26 est venu se glisser sur la tige creuse 5, comme représenté sur la figure «Err»l.

Avant usage de la tête de dosage, il faut enlever la languette «Err»déchirable «Err»2. Si l'on appuie alors sur la cloche «Err»ll, le siège de clapet «Err»l6 vient s'appliquer sur l'extrémité de la tige 5, puis enfonce cette tige en comprimant le ressort 8 jusqu'«Err» ce que le perçage radial «Err»lO passe sous le joint 7. Le liquide sous pression qui se trouve dans le récipient remonte alors par le perçage radial «Err»lO, le passage axial 9 de la tige 5, et le passage axial «Err»l5 du pied central «Err»l du support de membrane «Err»l3, et repousse la membrane élastique «Err»l2 qui s'applique contre la cloche «Err»ll. Pour que le dosage soit précis, la cloche «Err»ll présente des évents 36.

Le siège de clapet «Err»l6 qui est en appui sur la tige «Err»5 empêche tout passage du liquide sous pression vers l'embout «Err»2l.

Lorsqu'on relâche la pression du doigt sur la cloche «Err»ll, le ressort 8 fait remonter la tige «Err»5 jusqu'«Err» ce que le perçage radial «Err»lO soit obturé par le joint 7, refermant ainsi le récipient. Les arcs 27 contribuent «Err» renvoyer vers le haut la tête de dosage, jusqu'«Err» ce que la nervure 23 vienne se mettre en butée sous la «Err»collerette 3. A partir du moment «Err»ola tige «Err»5 a terminé son mouvement de remontée, le siège de clapet «Err»l6 s'éloigne de l'extrémité de la tige 5, ouvrant le passage vers l'embout «Err»2l. Le liquide sous pression contenu dans la cloche «Err»ll peut alors s'échapper, en se détendant, par l'embout «Err»2l. La membrane élastique «Err»l2 revient «Err» sa position initiale et contribue «Err» l'expulsion du liquide.

Le produit contenu dans le récipient est sous forme liquide et il est sous pression. Pendant la phase de dosage, c'«Err»est-dire de remplissage de la cloche «Err»doseuse, il reste sous pression et sous forme liquide. En revanche, pendant la phase d'échappement, le produit est mis «Err» la pression atmosphérique et peut alors se présenter sous une forme autre que liquide. On peut ainsi expulser un aérosol, une mousse, ou une crème par exemple. Dans le cas d'un produit moussant, on réalise un dosage de liquide et on distribue une mousse dont le volume, ou la quantité, est proportionnel au volume de la cloche.

Sur la figure 2, on a représenté une coupelle «Err»l identique «Err»celle de la figure «Err»l, mais montée sur un récipient équipé d'une valve continue de type femelle, c'est-«Err»-dire ne présentant pas de tige creuse «Err»5 comme celle de la figure «Err»l. Pour que la tête de dosage selon l'invention soit utilisable avec ce type de valve, il suffit de l'équiper d'un raccord 3O tel que celui représenté sur la figure 2. Ce raccord 3O se présente comme une tige creuse dont la tête, logée dans la chambre cylindrique 2O, présente une nervure périphérique 32 assurant son maintien au dessus du «Cae»joint 26. Le raccord 3O porte un disque «Err»3l sur lequel viennent prendre appui les arcs 27. Le raccord 3O est muni d'un passage axial 33 le traversant complètement, et il présente «Err» son extrémité inférieure au moins une échancrure 34.

Lorsqu'on appuie sur la cloche «Err»ll, le siège de clapet «Err»l6 vient s'appliquer sur l'extrémité du raccord 3O et repousse ce raccord qui comprime le ressort 8 et repousse le piston 35 de la valve en l'écartant du «Cae»joint 7. Le liquide sous pression passe alors par les échancrures 34 du raccord 3O, par son passage axial 33, par le passage axial «Err»l5 du support de membrane «Err»l3 et va soulever la membrane «Err»l2 et remplir la cloche «Err»ll. Lorsqu'on relâche la pression du doigt, le ressort 8 repousse le piston 35 et le raccord 3O et ferme le récipient, puis les arcs 27 repoussent la tête de dosage par rapport au raccord 3O, ce qui sépare le siège de clapet «Err»l6 de l'extrémité du raccord 3O et permet l'échappement.

Sur la figure 3 est représentée une variante de réalisation de l'«Err»Etanchéité sur la tige «Cae»creuse de la figure «Err»l. Dans cet exemple de réalisation, le joint 26 est supprimé. Les doigts «Err»l8 se prolongent jusqu'au fond 25 de la chambre cylindrique 2O. Autour de la tige creuse 5, le fond 25 porte une lèvre 47, annulaire, venue de moulage, qui frotte sur la tige «Err»5 pour assurer l'étanchéité.

La tête de dosage selon l'invention présente plusieurs avantages parmi lesquels on peut noter:

- le nombre restreint de constituants, permettant une fabrication automatisée;

- en dehors des joints 26, 38 et de la membrane «Err»l2, les autres constituants sont en matière plastique moulée;

- l'adaptabilité immédiate aux valves continues de type mâle, et de type femelle dans de bonnes conditions d'«Cae»étanchéité.

## Revendications

«Err»l. Tête de «Err»doaage pour récipients sous pression «Err» valve continue comportant:

- une coupelle («Err»l) adaptée pour être en relation étanche avec le récipient «Err»soua «Err»preaaion, ladite coupelle («Err»l) ayant un plateau central (2) muni d'un orifice axial pour le corps (6) de valve continue,

- une tige creuse (5, 3O) dépassant du plateau central (2) vers l'extérieur pour la commande de la valve continue,

- une cloche de dosage («Err»11) avec une membrane «Err»élaatique («Err»l 2) et un support de membrane («Err»l 3) «Err» pied centra «Err»l («Err»l 4) traversé par un «Err»paasage axial («Err»l5) se terminant en un «Cae»siège de clapet («Err»l6),

- une gaine-embout («Err»l7) se composant d'une chambre centrale (2O) «Err» fond (25) entourant le pied central («Err»l4) du support de membrane («Err»l3), d'un embout radial («Err»2l) et d'une jupe cylindrique (22), «Err»caractriaée en ce que ledit «Err»aige de clapet («Err»l6) du pied central («Err»l4) du support de membrane («Err»l3) vient s'appliquer directement «Err»aur l'extrémité de la tige creuse (5, 3O) de commande de la valve continue pour remplir la cloche «Err»doaeuse («Err»11) pendant la phase de «Err»doaage, et s'en écarte pour relier la cloche «Err»doseuse («Err»11) «Err»l'embout («Err»2l) pendant la «Err»phaae d'expulsion.

2. Tête de dosage selon la revendication «Err»l, caractérisée en ce que «Err»loraque la valve continue est une valve de type mâle, la tige «Err»creuae de commande de cette valve est la tige «Err»creuae («Err»5) de celle-ci.

3. Tête de dosage «Err»aelon la revendication «Err»l, «Err»caractériae en ce que lorsque la valve continue est une valve de type femelle, la tige «Err»creuae de commande de cette valve est «Err»conatituée par un raccord (3O) en forme de tige creuse.

4. Tête de dosage selon l'une quelconque des revendications précédentes, caractérisée en ce qu'autour de la tige creuse (5, «Err»O) est prévu un «Cae»joint (26) ou une «Cae»lèvre (47) coulissant de façon étanche sur la tige creuse.

5. Tête de dosage selon la revendication 4, caractérisée en ce que le «Cae»joint (26) est disposé sur le fond (25) de la chambre centrale (2O) de la gaine-«Cae»embout («Err»l7).

6. Tête de dosage selon l'une quelconque des revendications «Err»l, 2, 4, 5, caractérisée en ce que le fond (25) de la chambre centrale porte deux arcs (27) dont l'extrémité libre repose sur le plateau central (2) de la coupelle («Err»l), «Cae»jouant le rôle de «Cae»ressort pour renvoyer la tête de dosage vers sa position d'échappement.

7. Tête de dosage selon l'une quelconque des revendications «Err» «Err» 5, caractérisée en ce que le fond (25) de la chambre centrale porte deux arcs (27) dont l'extrémité libre repose sur un disque («Err»l) du raccord («Err»O), «Cae»jouant le rôle de ressort pour renvoyer la tête de dosage vers sa position d'échappement.

8. Tête de dosage selon l'une quelconque des revendications précédentes, caractérisée en ce que la cloche «Err»doseuse («Err»11) et la gaine-embout («Err»l7) sont solidaires.

## Patentansprüche

l. Dosierkopf für unter Druck stehende Behälter mit kontinuierlichem Ventil mit

- einer Kupelle (l), die so angepaßt ist, daß sie in «Err»dichter Verbindung mit dem unter Druck stehenden Behälter stehen kann, wobei die Kupelle (l) eine Zentralfläche (2) aufweist, die mit einer axialen Öffnung für den Körper (6) des kontinuierlichen Ventils versehen ist,

- einer hohlen Stange (5, 3O), die durch die Zentralfläche (2) zur Steuerung des kontinuierlichen Ventils nach «Err»auen hindurchtritt,

- einer Dosierglocke («Err»11) mit einer elastischen Membran («Err»l2) und einem Membranträger («Err»l3) mit einem zentralen Fuß («Err»l4), der von einem axialen Durchgang («Err»l5) durchdrungen wird und in einem Ventilsitz («Err»l6) endet,

- einem Austrittskanal («Err»l7) der aus einer zentralen Kammer (2O) mit einem Boden (25), der den zentralen «Cae»Fuß («Err»l4) des Membranträgers («Err»l3) umgibt, aus einer radialen Austrittsöffnung («Err»2l) und einem zylindrischen Mantel (22) besteht, dadurch «Err»gekenneichnet, «Err»da der Ventilsitz («Err»l6) des zentralen «Err»Fues («Err»l4) des Membranträgers («Err»l3) direkt mit dem Ende der hohlen Stange (5, 3O) zur Steuerung des kontinuierlichen Ventils zur Füllung der Dosierglocke («Err»11) während der Dosierphase in Anlage kommt und sich davon entfernt, um die Dosierglocke («Err»11) mit der Austrittsöffnung («Err»2l) während der Austrittsphase zu verbinden.

2. Dosierkopf nach Anspruch l, «Cae»dadurch «Err»geenneichnet, «Err»dawährend das kontinuierliche Ventil ein Ventil männlichen Typs ist, die hohle Stange zur Steuerung dieses Ventils seine eigene hohle Stange («Err»5) ist.

3. Dosierkopf nach Anspruch l, dadurch «Err»gekenneichnet, «Err»dawährend das kontinuierliche Ventil ein Ventil weiblichen Typs ist, die hohle Stange zur Steuerung dieses Ventils durch ein Verbindungsstück (3O) in der Form einer hohlen Stange gebildet ist.

4. Dosierkopf nach einem der vorhergehenden Ansprüche, dadurch «Err»gekenneichnet, «Err»da um die hohle Stange (5, 3O) herum eine Dichtung (26) oder eine Lippe (47) vorgesehen ist, die dicht auf der hohlen Stange gleitet.

5. Dosierkopf nach Anspruch 4, «Cae»dadurch «Err»gekenneichnet, «Err»dadie Dichtung (26) auf dem Boden (25) der zentralen Kammer (2O) des Austrittskanals («Err»l7) angeordnet ist.

6. Dosierkopf nach einem der Ansprüche l, 2, 4 oder 5, «Cae»dadurch«Err»geenneichnet, «Err»da der Boden (25) der zentralen Kammer zwei Bögen (27) trägt, deren freies Ende sich auf der zentralen Fläche (2) der Kupelle (l) abstützt, und die Rolle einer Feder zum Zurückschieben des Dosierkopfes in seine «Err»AusstoBstellung spielt.

7. Dosierkopf nach einem der Ansprüche 3 bis 5, «Err»a4uch «Err»geenneichnet, daß der Boden (25) der zentralen Kammer zwei Bögen (27) trägt, deren freies Ende sich auf einer Scheibe («Err»3l) des Verbindungsstückes (3O) abstützt, und die Rolle einer Feder zum Zurückschieben des Dosierkopfes in seine «Err»Ausstostellung spielt.

8. Dosierkopf nach einem der vorhergehenden Ansprüche, «Err»4auch «Err»geeRReichRet, «Err»da die Dosierglocke («Err»11) und der Austrittskanal («Err»l7) verbunden sind.

## Claims

«Err»l. A «Err»metering head for pressurised containers with continuous valve comprising:

- a cup («Err»l) shaped to be in hermetic relationship with the pressurised container, said cup («Err»l) having a central plate (2) provided with an axial orifice for the continuous valve body (6),

- a hollow shank (5, 3O) projecting upwards out of the central plate (2) towards the outside for actuating the continuous valve,

- a «Err»metering bell («Err»11) with an elastic membrane («Err»l2) and a membrane support («Err»l3) having a central foot («Err»l4) through which passes an axial passage («Err»l5) ending in a flap seat («Err»l6),

- a casing joining piece («Err»l7) composed of a central chamber (2O) having a base (25) surrounding the central foot («Err»l4) of the membrane support («Err»l3), of a radial joining piece («Err»2l) and of a cylindrical skirt (22), characterised in that said flap seat («Err»l6) of the central foot («Err»l4) of the membrane support («Err»l3) is applied directly against the end of the hollow shank (5, 3O) for actuating the continuous valve to fill the «Err»metering bell («Err»11) during the «Err»metering phase, and moves away therefrom to connect the «Err»metering bell («Err»11) to the joining piece («Err»2l) during the expulsion phase.

2. A «Err»metering head according to Claim «Err»l, characterised in that when the continuous valve is a male-type valve, the hollow shank for actuating this valve is the hollow shank («Err»5) thereof.

«Err». A «Err»metering head according to Claim «Err»l, characterised in that when the continuous valve is a female-type valve, the hollow shank for actuating this valve is formed by a connector («Err»O) in the form of a hollow shank.

4. A «Err»metering head according to any one of the preceding Claims, characterised in that around the hollow shank (5, «Err»O) there is provided a sealing means (26) or a lip (47) sliding in hermetic fashion on the hollow shank.

5. A «Err»metering head according to Claim 4, characterised in that the sealing means (26) is located on the base (25) of the central chamber (2O) of the casing joining piece («Err»l7).

6. A «Err»metering head according to any one of Claims «Err»l, 2, 4, 5, characterised in that the base (25) of the central chamber has two arcs (27), the free end of which rests on the central plate (2) of the cup («Err»l), acting as a spring to return the «Err»metering head to its exhaust position.

7. A «Err»metering head according to any one of Claims «Err»to 5, characterised in that the base (25) of the central chamber has two arcs (27), the free end of which rests on a disc («Err»l) of the connector («Err»O), acting as a spring to return the «Err»metering head to its exhaust position.

8. A «Err»metering head according to any one of the preceding Claims, characterised in that the «Err»metering bell («Err»11) and the casing «Cae»joining piece («Err»l7) are integral.
